# EUROPÄISCHE PATENTSCHRIFT

(11) **EP 0 013 965 B1**
(45) Veröffentlichungstag und Bekanntmachung des Hinweises auf die Patenterteilung: **16.02.1983**
(21) Anmeldenummer: 80100289.0
(22) Anmeldetag: 20.01.1980
(51) Int. Cl.: B27F 1/00

(54) **Verfahren zur Herstellung von Vollholzprofilen**
Manufacturing method of massive wooden profiles
Procédé de fabrication de profilés en bois massifs

(30) Priorität: 20.01.1979 DE 2902222
(43) Veröffentlichungstag der Anmeldung: 06.08.1980
(73) Patentinhaber: Siller, Herbert, D-8752 Eichenberg (DE)
(72) Erfinder: Siller, Herbert, D-8752 Eichenberg (DE)
(74) Vertreter: Tergau, Enno, Dipl.-Ing.

## Beschreibung

Die Erfindung betrifft ein Verfahren der im Oberbegriff des Anspruches 1 näher gekennzeichneten Art.

Ein Verfahren dieser Art ist aus DE-C- 915 980 bekannt. Da die Keilverzinkung und Verleimung bei diesem Verfahren unmittelbar nach dem Ablängen und Sortieren (Verfahrensschritt 1) vorgenommen wird, ist es in der Praxis wenn überhaupt, so nur mit ideal gewachsenen Stämmen funktionsfähig. Wenn jedoch, wie allgemein üblich, die Umfangsstruktur der Naturholzstämme zu unregelmäßig ist und Abweichungen von der Geradwüchsigkeit vorliegen, bereitet das Ausrichten und Halten der Naturholz-Stammabschnitte bei der Weiterverarbeitung erhebliche bzw. unüberwindbare Schwierigkeiten. Außerdem muß später das gesamte zur Herstellung der Endquerschnittsform zu entfernende Volumen der Naturholz-Stammabschnitte abgefräst werden, was ein sehr hohes Fräsvolumen mit entsprechend hohem Werkzeug- und Energieverbrauch bedingt.

Der Erfindung liegt demgegenüber die Aufgabe zugrunde, ein Verfahren der eingangs genannten Art zu schaffen, mit welchem das bekannte Herstellungsverfahren rationeller auch ausgehend von nicht ideal gewachsenen Naturholzstämmen durchführbar ist. Diese Aufgabe wird durch das Kennzeichen des Patentanspruches 1 gelöst.

Durch die Anbringung mindestens eines Längsschnittes vor der Keilverzinkung wird mindestens eine Anschlag- und Führungsfläche für die Weiterverarbeitung geschaffen. Durch die Anbringung dieser Anschlag- und Führungsfläche bzw. -flächen an den Naturholz-Stammabschnitten noch vor dem Keilverzinken ist gewährleistet, daß die Ausrichtung der Keilzinken an den Stammabschnitten jeweils in einer festen Relation zu der Ebene des Längsschnittes bzw. den Ebenen der Längsschnitte stehen. Folglich sind die an den Stammabschnitten angebrachten Längsschnitte nach dem Verleimen gleichebig und bilden Flächen, die sich über die gesamte Länge des Verleimungsproduktes erstecken und nicht nur für die Keilverzinkung und anschließende Verleimung, sondern auch bei einer Weiterverarbeitung, z. B. der Profilierung des Endquerschnittes des Verleimungsproduktes mindestens eine Führungsfläche darstellen. Die Anbringung des bzw. der Längsschnitte vor der Profilierung der Endquerschnittsform hat den weiteren Vorteil, daß das durch die Anbringung des bzw. der Längsschnitte entfernte Volumen der Naturholz-Stammabschnitte nicht mehr bei dem Fräsvorgang zur Herstellung der Endquerschnittsform zerspant zu werden braucht.

Die Anbringung der Längsschnitte bereits vor der Keilverzinkung reduziert auch das Volumen der Naturholz-Stammabschnitte und begünstigt eine Zwischenlagerung oder Trocknung durch Stapelfreundlichkeit und Raumersparnis. Das Kennzeichnungsmerkmal umfaßt auch geringfügige Abweichungen nach oben oder unten, die sich durch unregelmäßigen Wuchs des Rohholzes oder die Einteilung in Durchmessergruppen ergeben.

Durch die Merkmale der Ansprüche 2 und 3 wird mit der Anbringung der Längsschnitte werkzeug- und energiesparend ein großer Teil des bis zur Herstellung der Endquerschnittsform des Verleimungsproduktes anfallenden Abfallvolumens entfernt, so daß das durch den Fräsvorgang der Endquerschnittsform zu entfernende Volumen schon erheblich reduziert ist. Wenn das Endprofil z. B. eine Querschnittsform mit - soweit ungeformt - geraden Seiten aufweist, so kann die Endprofilierung gemäß Merkmal 3. des Oberbegriffes des Anspruches 1 selbstverständlich auch entfallen.

Die aus der Anbringung des bzw. der Längsschnitte resultierende Unrundheit des Verleimungsproduktes bleibt einem abschließenden Formfräsen durch das Kennzeichen des Anspruches 4 ohne jeglichen Nachteil.

Der Gegenstand der Erfindung wird anhand der Figuren beispielsweise näher erläutert. Es zeigen :
Figur 1 eine perspektivische Ansicht eines abgelängten Naturholzstammes, d. h. eines Stammabschnittes,
Figur 2 eine Stirnansicht entsprechend Pfeil 11 in Figur 1 auf das Anschnittende des Naturholzstammes,
Figur 3 eine Seitenansicht des Naturholzstammes gemäß Figur 1 nach Anbringung der Keilzinken an seinen beiden Stirnenden,
Figur 4 eine Seitenansicht des aus mehreren miteinander keilverzinkten Stammabschnitten hergestellten Zwischenproduktes vor dessen Endprofilierung,
Figur 5 eine Stirnansicht entsprechend Pfeil V in Figur 4,
Figur 6 mehrere Endquerschnittsformen des fertigen Vollholzprofiles und
Figur 7 eine Stirnansicht eines mit vier Längsschnitten versehenen Stammabschnittes.

Zur Durchführung des erfindungsgemäßen Verfahrens werden die Naturholzstämme 1 auf eine Ausgangslänge 2 abgelängt (Stammabschnitt 11 ; Fig. 1) und nach Durchmessergruppen sortiert, wobei der Stufensprung zwischen benachbarten Durchmessergruppen um 20 mm beträgt. Die Weiterverarbeitung der Naturholzstämme 1 erfolgt lediglich in derselben Durchmessergruppe. Hierbei wird zunächst an jedem Naturholzstamm mindestens ein ebener, außerhalb des Endprofils liegender Längsschnitt 3 parallel zu dessen Mittellängsachse 4 und in einem Abstand 5 zu dieser angebracht, der maximal der Entfernung der Mittellängsachse 4 von einer an den Vollquerschnittsdurchmesser 6 des Zopfendes 7 gelegten Tangente entspricht. Geringfügige Abweichungen nach oben oder unten sind dabei zulässig, soweit sie sich z. B. durch unregelmäßigen Wuchs des Rohholzes oder durch die Einteilung in Durchmessergruppen ergeben (Fig. 2, 5).

Vorzugsweise werden als Führungsflächen zwei zueinander parallele Längsschnitte 3 an diametral gegenüberliegenden Seiten des Naturholzstammes 1 als Führungsflächen für die weitere Verarbeitung angebracht. Es können jedoch auch z. B. drei jeweils um 60° gegeneinander versetzte Längsschnitte 3 vorhanden sein. Besonders vorteilhaft ist es jedoch, vier Längsschnitte 3 (Fig. 7) vorzusehen, die im Querschnitt nach Art der Seiten eines Quadrats zueeinanderstehen und bereits eine beachtliche Vorzerspanung bewirken, die nachfolgende Bearbeitungsgänge entlastet.

Nach dem Anbringen der Längsschnitte werden die abgelängten Naturholzstämme 1 in ihren jeweiligen Stirnbereichen (Zopfende 7 und Anschnittende 8) auf an sich bekannten Maschinen mit jeweils einer Keilverzinkung 9 versehen (Fig. 3). Mit in an sich bekannter Weise ineinandergreifenden Keilverzinkungen 9 werden koaxial und bezüglich des bzw. der Längsschnitte 3 gleichebig mehrere in Axialrichtung aneinandergereihte Stammabschnitte 11 miteinander verleimt (Fig. 4). Sodann wird die Profilierung der Endquerschnittsform über die Gesamtlänge der miteinander verleimten Stammabschnitte vorgenommen (Fig. 6). Die Endprofilierung erfolgt durch lediglich in Axialrichtung 10 arbeitende Profilierungswerkzeuge, insbesondere Fräswerkzeuge.

Die endliche Ausgangslänge eines Stammabschnittes 11 kann vorzugsweise zwischen 1 und 3 m je nach Rohstoffpreis des Naturholzes betragen, wobei ein hoher Rohstoffpreis bereits geringe Stammabschnittlängen rationell verarbeitbar macht.

## Patentansprüche

1. Verfahren zur Herstellung von runden oder profilierten Vollholzprofilen aus Naturholzstämmen oder -astabschnitten von vorzugsweise Schwachholzdurchmesser für Pfähle sowie für Wand-, Decken- und Träger- Konstruktionen in Blockhaus- oder Palisadenbauweise mit folgenden Verfahrensschritten : Die Naturholzstämme werden auf eine Ausgangslänge abgelängt und nach Durchmessergruppen sortiert, wobei die Weiterverarbeitung jeweils lediglich in derselben Durchmessergruppe erfolgt ; mehrere Stammabschnitte werden in ihren jeweiligen Stirnbereichen keilverzinkt und miteinander verleimt ; sodann wird der Stammabschnitt weiterverarbeitet, insbesondere die Profilierung einer Endquerschnittsform der miteinander verleimten Stammabschnitte über die Gesamtlänge durch Fräsen vorgenommen, dadurch gekennzeichnet, daß nach dem Ablängen und Sortieren an jedem Stammabschnitt (11) mindestens ein ebener, außerhalb des Endprofils liegender oder teilweise das Endprofil bildender Längsschnitt (3) parallel zu dessen Mittellängsachse (4) und in einem Abstand (5) zu dieser angebracht wird, der maximal der Entfernung der Mittellängsachse (4) von einer an den Vollquerschnittsdurchmesser (6) des Zopfendes (7) gelegten Tangente entspricht und daß das stirnseitige Verleimen der Stammabschnitte (11) mit gleichebig ausgerichtet aneinandergereihten Längsschnitten (3) erfolgt.

2. Verfahren nach Anspruch 1, gekennzeichnet durch zwei zueinander parallele Längsschnitte (3) an diametral gegenüberliegenden Seiten der Stammabschnitte.

3. Verfahren nach Anspruch 1 oder 2, dadurch gekennzeichnet, daß vier Längsschnitte (3) am jeweiligen Stammabschnitt vorgesehen sind, die zueinander wie die Seiten eines Quadrates stehen.

4. Verfahren nach mindestens einem der Ansprüche 1 bis 3, dadurch gekennzeichnet. daß das Fräsen der Endquerschnittsform durch lediglich in Axialrichtung der Stammabschnitte (11) arbeitende Profilierungswerkzeuge vorgenommen wird.

## Claims

1. Method of manufacturing round or profiled solid wooden profiles from natural wood boles, or from natural wood logs derived from branches, preferably having a diameter appropriate for small-sized timber, for poles and for wall structures, ceiling structures and supporting structures built in the log-cabin style, or in palisade style, this method comprising the following processing steps : The natural wood boles are cut to a starting loglength and are sorted according to diameter-groups, the further processing being carried out, in each case, solely in the same diameter-group ; a plurality of logs are joined together, at their respective end regions, by wedge-type finger-jointing and glueing ; thereafter, the log is further processed and, in particular, profiling is carried out, to produce a final cross-sectional shape over the entire length of the logs which have been glued together, this profiling operation being carried out by shaping, characterised in that, after the cutting-to-length and sorting operations, at least one plane longitudinal cut (3) is made in each log (11), this cut being located outside the final profile, or forming part of the final profile, parallel to the central longitudinal axis (4) of the logs and at a distance (5) from this axis, corresponding, at the maximum, to the distance between the central longitudinal axis (4) and a tangent drawn to that diameter (6) of the treetop-end (7) of the log which defines a solid cross-section, and in that the operation of glueing together the end-surfaces of the logs (11) is carried out with the longitudinal cuts (3) aligned in the same plane and positioned one beside another.

2. Method according to Claim 1, characterised by two parallel longitudinal cuts (3) on diametrically opposite sides of the logs.

3. Method according to Claim 1 or 2, characterised in that four longitudinal cuts (3) are provided on each particular log, these cuts being located, in relation to one another, in the same way as the sides of a square.

4. Method according to at least one of Claims 1 to 3, characterised in that the shaping of the final cross-sectional shape is carried out by profiling- cutters which operate solely in the axial direction of the logs, (11).

## Revendications

1. Procédé pour fabriquer des profilés en bois massif ronds ou profilés à partir de troncs ou de branches de bois naturel, de préférence de faible diamètre, pour poteaux ainsi que pour la réalisation de parois, plafonds et poutres selon le mode de construction en rondins ou en palissade, comprenant : la coupe à longueur des troncs ou des branches en tronçons d'une longueur de départ et le classement des tronçons en lots suivant le diamètre, la suite du traitement s'effectuant uniquement dans le même lot ; l'assemblage à dents collées de plusieurs tronçons ; le traitement consécutif des tronçons assemblés, en particulier le profilage d'une forme de section finale par fraisage sur toute la longueur des tronçons assemblés, caractérisé en ce que, après le tronçonnage à longueur et le classement, on réalise sur chaque tronçon (11) au moins une coupe longitudinale (3) dans un plan situé en dehors du profil final, ou formant partiellement le profil final, parallèlement à l'axe longitudinal du tronçon (11) et à une distance (5) de cet axe qui correspond tout au plus à la distance de l'axe longitudinal (4) d'une tangente au diamètre de bois brut (6) au petit bout (7) du tronçon (11) et en ce que l'on effectue l'assemblage bout à bout à dents collées des tronçons (11) pendant que les surfaces de coupe longitudinale (3) ou parements sont alignés bout à bout dans le même plan.

2. Procédé selon la revendication 1, caractérisé en ce que l'on réalise deux coupes longitudinales (3) parallèles sur deux côtés diamétralement opposés des tronçons.

3. Procédé selon la revendication 1 ou 2, caractérisé en ce que l'on réalise, sur chaque tronçon, quatre coupes longitudinales (3) formant à peu près, en section, les côtés d'un carré.

4. Procédé selon au moins l'une des revendications 1 à 3, caractérisé en ce que l'on effectue le fraisage pour obtenir la forme de section finale au moyen d'outils de profilage qui travaillent uniquement dans la direction axiale des tronçons (11).
